# EUROPÄISCHE PATENTSCHRIFT

(11) **EP 0 075 038 B1**
(45) Veröffentlichungstag und Bekanntmachung des Hinweises auf die Patenterteilung: **02.04.1986**
(21) Anmeldenummer: 81107494.7
(22) Anmeldetag: 21.09.1981
(51) Int. Cl.: B62D 27/06, E05C 19/14

(54) **Drehriegelspannverschluss für ein bewegliches Aufbauteil von Lastfahrzeugen, Containern und dergleichen**
Rotary bolt tensioning fastener for a movable body part of trucks, containers and the like
Fermeture de serrage avec espagnolette pour une porte mobile de carrosserie de camions, conteneurs et analogues

(43) Veröffentlichungstag der Anmeldung: 30.03.1983
(73) Patentinhaber: F. HESTERBERG & SÖHNE GmbH & Co. KG, D-58256 Ennepetal (DE)
(72) Erfinder: Breme, Stefan, D-5805 Breckerfeld-Zurstrasse (DE); Drenhaus, Klaus, D-5828 Ennepetal 1 (DE); Dretzke, Adolf, D-5810 Witten (DE); Nieland, Friedhelm, D-5805 Breckerfeld (DE); Schoring, Albert, D-5830 Schwelm (DE); Sterner, Bernd, D-5800 Hagen (DE); Spelsberg, Gerhard, D-5800 Hagen (DE)
(74) Vertreter: Kneissl, Richard, Dr.

## Beschreibung

Die Erfindung bezieht sich auf einen Verschluss, Drehriegelspannverschluss gemäss dem Oberbegriff des Anspruchs 1, für ein bewegliches Aufbauteil von Lastfahrzeugen, Containern und dergleichen, mit einem auf einem Träger drehbar gelagerten und hinter ein Gegenelement eines festen Aufbauteils eindrehbaren zweiarmigen Drehriegel, der einen Schliessarm und einen Kurbelarm aufweist und der durch einen am Träger angelenkten Handhebel über ein einerseits am Kurbelarm und andererseits am Handhebel angelenktes Verbindungsglied drehbar ist, wobei die Drehachse des Drehriegels parallel zur Oberfläche des beweglichen Aufbauteils verläuft und wobei der Handhebel in Schliessstellung durch eine Übertotpunktlage der Anlenkpunkte niedergehalten wird.

Bei Verschlüssen für ein bewegliches Aufbauteil von Lastfahrzeugen, Containern und dergleichen, beispielsweise für Bordwände von Lastfahrzeugen, spielt das sogenannte «Heranholvermögen» eine besondere Rolle. Die Aufbauten von Lastfahrzeugen und ähnlichen Transporteinrichtungen unterliegen meistens einer rauhen Behandlung, was dazu führt, dass sie oft verbogen oder anderweitig verformt sind. Die bekannten Hakenspannverschlüsse, von denen beispielsweise einer aus der DE-C-1 678155 bekannt ist, haben bei Bordwänden von Lastfahrzeugen vielfach Verwendung gefunden, da sie ein verhältnismässig gutes Heranholvermögen in der Ebene der Bordwand aufweisen, so dass eine verbogene Bordwand, die mit einem solchen Verschluss ausgerüstet ist, ohne grössere Mühe geschlossen werden kann. Wenn jedoch eine Bordwand eines Lastfahrzeugs oder eine Türe eines Containers gegen den Innendruck des Ladeguts geschlossen werden soll, dann sind solche Hakenspannverschlüsse weniger geeignet, da sie ein Heranholen der Bordwand senkrecht zu ihrer Ebene kaum ermöglichen.

Man ist deshalb zu Drehriegelverschlüssen übergegangen, von denen beispielsweise einer im DE-U-8003816 beschrieben ist. Der Drehriegel dreht sich beim Schliessvorgang hinter ein an einem festen Aufbauteil befestigtes Gegenelement und holt dabei die Bordwand in einer Richtung senkrecht zur Bordwandebene heran. Nachteilig an diesem Verschluss ist, dass mit ihm das bewegliche Aufbauteil, wie z.B. die Bordwand, nicht gegen das freie Aufbauteil verspannt werden kann.

Ein gutes Heranholvermögen in einer Richtung senkrecht zur Bordwand und eine Verspannung der Bordwand gegenüber dem benachbarten festen Aufbauteil des Lastfahrzeugs gestatten sogenannte Drehstangenverschlüsse, wie sie beispielsweise aus der DE-A-1430099, der DE-A-2847744 und dem DE-U-1 985489 bekannt sind. Bei einem Drehstangenverschluss ist der Drehriegel hakenförmig ausgebildet und an dem über die obere Kante der Bordwand hinausragenden Ende einer vertikal verlaufenden Drehstange befestigt, die mit Hilfe eines weiter unten an der Drehstange angreifenden Handhebels betätigbar ist. Der hakenförmige Drehriegel hintergreift ein auf dem oberen Ende des festen Aufbauteils angeordnetes Gegenelement, wie z.B. einen Zapfen. Drehstangenverschlüsse werden nur in Spezialfällen eingesetzt, beispielsweise bei besonders hohen Bordwänden, da sie verhältnismässig aufwendig sind, und zwar insbesondere hinsichtlich ihrer Mechanik. Ausserdem gestatten sie zwar ein Verspannen der Bordwand am festen Aufbauteil, ihr Heranholvermögen in der Ebene der Bordwand ist jedoch verhältnismässi^{g} begrenzt.

Der Erfindung lag die Aufgabe zugrunde, einen aus dem DE-U-8003816 bekannten Drehriegelspannverschluss der eingangs näher beschriebenen Art so weiterzubilden, dass er nicht nur ein vorzügliches Heranholvermögen senkrecht zur Ebene des festen Aufbauteils, beispielsweise einer Bordwand, sondern auch in der Ebene desselben besitzt und in der Lage ist, das feste Aufbauteil mit dem beweglichen zu verspannen.

Die Aufgabe wird gemäss der Erfindung dadurch gelöst, dass bei dem eingangs näher bezeichneten Drehriegelspannverschluss der Schliessarm als Drehhaken ausgebildet ist, dass die Drehachse des Drehriegels in Langlöchern des Trägers gelagert ist oder der Drehriegel mit einem Langloch diese Drehachse umschliesst, wobei die Langlöcher sich in Richtung des Trägers bzw. Drehriegels erstrecken, dass die Länge des Verbindungsglieds zwischen dem Handhebel und dem Kurbelarm derart bemessen ist, dass während des letzten Teils des Schliessvorgangs eine Relativbewegung zwischen Langloch und Drehachse zustande kommt, und dass der Drehriegel in Schliessstellung durch einen Anschlag gegen Drehbewegung fixiert ist.

Beim erfindungsgemässen Drehriegelspannverschluss hintergreift beim Schliessvorgang der Drehhaken zunächst das Gegenelement am festen Aufbauteil, wobei das bewegliche Aufbauteil, wie z.B. eine Bordwand, eine Containertüre usw., zunächst in volle Anlage an das feste Aufbauteil gebracht wird. Während des weiteren Schliessvorgangs führt nun der Drehriegel eine Linearbewegung aus, so dass es zu einem Heranholvorgang in der Ebene des beweglichen Aufbauteils und zu einer Verspannung des beweglichen Aufbauteils in bezug auf das feste Aufbauteil kommt. Wesentlich ist beim erfindungsgemässen Drehriegelspannverschluss, dass dieser beim Schliessvorgang zunächst eine Drehbewegung und anschliessend eine Linearbewegung ausführt. Es liegt dabei innerhalb des Bereichs der Erfindung, dass sich diese beiden Bewegungen in gewissem Ausmass auch überlappen können.

Es gibt eine ausgedehnte Literatur über Spannverschlüsse, bei denen ein Haken ein Gegenelement hintergreift und bei denen der Haken im letzten Teil der Öffnungsbewegung auch eine Schwenkbewegung durchführt, um das Gegenelement freizugeben. Hierzu sei auf folgende Literatur verwiesen: FR-A-2261 396. Hier ist eine besonders für Fensterläden geeignete Schliessvorrichtung beschrieben, bei der der Haken aufgrund einer geeigneten Kulissenführung nach der Öffnungsbewegung vom Gegenelement abgehoben wird. Die DE-B-1099368 beschreibt einen Verschluss für die abklappbare und pendelbare Rückwand einer Bordwand von Lastkraftwagen, der einen an der Unterseite der hinteren Bordwand befestigten Drehzapfen verspannt. Beim Öffnen gleitet der schwenkbare Haken auf einem Gleitstück. Seine Unterseite besitzt eine derartige Kontur, dass der Haken am Ende seiner Öffnungsbewegung sich vom Drehzapfen an der Unterseite der Bordwand wegdreht. Ein ähnlicher Verschluss ist in der US-A-1 828797 dargestellt. Auch der aus der GB-A-1 925095 bekannte Hakenspannverschluss besitzt einen schwenkbaren Haken, der am Ende der Öffnungsbewegung vom Gegenelement weggeschwenkt wird. In der DE-C-1 143 737 ist ein Verschluss von Klappen, insbesondere von Laderampen an Flugzeugen, beschrieben, der ebenfalls nach der Öffnungsbewegung vom Gegenelement weggeschwenkt wird, wobei er auf einem Gleitstück gleitet, ähnlich wie bei dem aus der bereits erörterten DE-B-1099368 beschriebenen Verschluss. Verwiesen sei auch auf die FR-A-2 298 666, die einen Hakenspannverschluss zum gegenseitigen Verspannen der verschiedensten Teile beschreibt, wobei ein besonderer Mechanismus vorgesehen ist, der den Haken nach der Freigabe des Gegenelements von diesem wegschwenkt. Die US-A-3841 693 und US-A-4114718 zeigen speziell für kippbare Fahrerkabinen von Lastkraftwagen geeignete Spannverschlüsse, die einen verspannbaren Haken aufweisen, der beim Öffnen das Gegenelement nicht nur freigibt, sondern von diesem auch wegschwenkt. Allen gemeinsam ist diesen Verschlüssen die Tatsache, dass beim Schliessen die anfängliche Schwenkbewegung des Hakens nur dazu dient, diesen hinter das Gegenelement zu führen, wobei der Haken noch keinerlei Schliess- oder gar Verspannfunktion ausübt. Diese wird erst durch die folgende Linearbewegung des Hakens erreicht. Es handelt sich also in der Tat um Hakenspannverschlüsse, da beim eigentlichen Verriegelungsvorgang der Haken nur eine Linearbewegung macht. Beim erfindungsgemässen Drehriegelspannverschluss ist dagegen ein richtiger Drehriegel vorgesehen, der bereits beim ersten Teil des Schliessvorgangs als Drehriegel wirkt und der erst beim letzten Teil des Schliessvorgangs eine Linearbewegung macht.

Bevorzugte Merkmale des erfindungsgemässen Drehriegelspannverschlusses ergeben sich aus den Unteransprüchen. Die Erfindung wird anhand zweier in den beigefügten Zeichnungen dargestellten Ausführungsformen näher erläutert. In den Zeichnungen zeigen:
Fig. 1 eine Aufsicht auf die erste Ausführungsform in Schliessstellung;
Fig. 2 einen Schnitt an der Linie 11-11 von Fig. 1, gesehen in Pfeilrichtung;
Fig. 3 eine Aufsicht auf die erste Ausführungsform in Offenstellung;
Fig. 4 einen Schnitt an der Linie IV-IV von Fig. 3, gesehen in Pfeilrichtung;
Fig. 5 eine Aufsicht auf die zweite Ausführungsform in Schliessstellung;
Fig. 6 einen Schnitt an der Linie VI-VI von Fig. 5, gesehen in Pfeilrichtung;
Fig. 7 einen Schnitt an der Linie VII-VII von Fig. 5, gesehen in Pfeilrichtung;
Fig. 8 eine Aufsicht auf die zweite Ausführungsform in Offenstellung; und
Fig. 9 einen Schnitt an der Linie IX-IX von Fig. 8, gesehen in Pfeilrichtung.

Die in Figur 1 bis 4 dargestellte Ausführungsform besitzt als Träger eine Einbauwanne 11, wie sie bei Verschlüssen der in Rede stehenden Art üblich ist. Unter einem zungenförmigen Fortsatz 12 an der Frontseite der Einbauwanne ist ein längsverschieblicher Lagerbock 13 für eine Anlenkachse 14 eines Handhebels 15 angeordnet, der durch eine sich an einem Block 16 abstützende Druckfeder 17 gegen die hintere Seitenwandung der Einbauwanne 11 gedrückt wird. Der Block 16 weist seitliche Ansätze 18 auf, die zusammen mit dem Fortsatz 12 und dem Boden der Wanne 11 eine Führung für den Lagerbock 13 ergeben.

Die gegen Federdruck verschiebbare Anordnung des Lagerbocks 13 ergibt eine federnde Anordnung des gesamten Schliessmechanismus, um zu verhindern, dass sich der Handhebel wegen zu grosser Entfernung des Gegenelements am festen Ausbauteil nicht mehr schliessen lässt. In einem solchen Fall kann der gesamte Schliessmechanismus gegen den Druck der Feder 17 nach vorne wandern.

An der Unterseite des Handhebels 15 befinden sich zwei Rippen 19, mit deren Hilfe der Handhebel an der Anlenkachse 14 schwenkbar befestigt ist. Hinterhalb der Anlenkachse 14 befinden sich zwei kurze Anlenkachsen 20, mit deren Hilfe zwei Verbindungsglieder 21 an den Rippen 19 des Handhebels 15 angelenkt sind. Am anderen Ende sinddieVerbindungsglieder21 durch eineAnienkachse 22 miteinander verbunden. Diese Anlenkachse durchquert das freie Ende eines Kurbelarms 25 eines Drehhakens 23, der um eine Drehachse 24 drehbar ist. Die fest mit dem Drehhaken 23 verbundene Drehachse 24 ist in Langlöchern geführt, die in den Seitenwandungen der Einbauwanne 11 ausgebildet sind.

Die Länge der Verbindungsglieder 21 ist derart bemessen, dass während des Schliessvorgangs nach beendeter Drehbewegung des Drehriegels 23 der Handhebel 15 noch nicht geschlossen ist, so dass die Verbindungsglieder 21 beim weiteren Schliessen des Handhebels 15 auf den Drehhaken 23 nur mehr eine Zugbewegung und kein Drehmoment mehr ausüben. Beim letzten Teil des Schliessvorgangs macht deshalb der Drehhaken 23 nur mehr eine Linearbewegung. Dabei stützt er sich mit einem unteren Vorsprung 27 am Boden der Einbauwanne 11 ab. Diese weist an ihrem vorderen Ende wie üblich eine Absenkung 28 auf, so dass es nicht nötig ist, ein seitliches Einfassprofil der Bordwand beim Einbau des Verschlusses an der Frontseite der Bordwand aufzuschneiden. In diesem vorderen Bereich besitzt die Einbauwanne 11 an ihrem Boden eine Ausnehmung 29, um eine Drehbewegung des Drehhakens 23 zu ermöglichen.

Auf der Anlenkachse 22 wird der richtige Abstand zwischen den Verbindungsgliedern 21 und dem Kurbelarm 25 durch Abstandsbuchsen 30 besorgt. Am Boden der Einbauwanne 21 sind ausserdem zwei senkrecht stehende Laschen 31 befestigt, die einen Einschnitt 32 aufweisen, derart, dass die Oberseite der Lasche 31 als Niederhaltnase 33 für die Anlenkachse 22 dient. Wenn durch Innendruck auf die Bordwand auf den Drehhaken 23 ein Drehmoment ausgeübt wird, dann wird durch die Niederhaltnase 33 der Schliessmechanismus entlastet.

Die Ausführungsform der Figuren 5 bis 9 entspricht weitgehend derjenigen der Figuren 1bis4.

Der wesentliche Unterschied besteht darin, dass die Laschen 31 mit ihren Niederhaltnasen 33 fehlen und dass der Drehhaken 23 keinen Vorsprung 27 aufweist. Die Entlastung des Schliessmechanismus erfolgt hier auf andere Weise. Es ist ein Schieber 34 vorgesehen, der sich beim Bewegen des Drehhakens 23 in Schliessstellung unter diesen schiebt und ihn abstützt. Für die Bewegung des Schiebers sind zwei Schubglieder 35 vorgesehen, die einerseits am Handhebel 15 und andererseits am Schieber 34 angelenkt sind. Für die Anlenkung am Schieber dienen zwei aufrechtstehende Laschen 36. Der Schieber verschliesst in der Schliessstellung die Ausnehmung 29 und stützt den Drehhaken 23 auf fast seiner gesamten Länge ab.

Es ist auch möglich, den Schieber 34 lediglich durch eine Feder in Richtung des Drehhakens zu schieben, so dass ein eigener Bewegungsmechanismus für den Schieber in Wegfall kommt. Der Schieber wird bei dieser Ausführungsform zur Freigabe der Ausnehmung 29 beim Öffnen des Verschlusses durch den sich drehenden Drehhaken 23 selbsttätig zurückgeschoben. Hierzu sollte natürlich die Unterseite des Drehhakens 23 eine geeignete Kontur aufweisen.

## Patentansprüche

1. Drehriegelspannverschluss für ein bewegliches Aufbauteil von Lastfahrzeugen, Containern und dergleichen, mit einem auf einem Träger (11) drehbar gelagerten und hinter ein Gegenelement eines festen Aufbauteils eindrehbaren zweiarmigen Drehriegel, der einen Schliessarm und einen Kurbelarm (25) aufweist und der durch einen am Träger (11) angelenkten Handhebel (15) über ein einerseits am Kurbelarm (25) und andererseits am Handhebel (15) angelenktes Verbindungsglied (21) drehbar ist, wobei die Drehachse (24) des Drehriegels parallel zur Oberfläche des beweglichen Aufbauteils verläuft und wobei der Handhebel (15) in Schliessstellung durch eine Übertotpunktlage der Anlenkpunkte (14, 20, 22) niedergehalten wird, dadurch gekennzeichnet, dass der Schliessarm als Drehhaken (23) ausgebildet ist, dass die Drehachse (24) des Drehriegels in Langlöchern (26) des Trägers gelagert ist oder der Drehriegel mit einem Langloch diese Drehachse umschliesst, wobei die Langlöcher sich in Richtung des Trägers bzw. Drehriegels erstrecken, dass die Länge des Verbindungsglieds (21) zwischen dem Handhebel (15) und dem Kurbelarm (25) derart bemessen ist, dass während des letzten Teils des Schliessvorgangs eine Relativbewegung zwischen Langloch (26) und Drehachse (24) zustande kommt, und dass der Drehriegel in Schliessstellung durch einen Anschlag (33 oder 34) gegen Drehbewegung fixiert ist.

2. Verschluss nach Anspruch 1, dadurch gekennzeichnet, dass der Anschlag aus einer Niederhalteeinrichtung (33) am Träger (11) besteht, unter welche der Kurbelarm (25) oder ein damit verbundenes Teil (22) in Schliessstellung greift.

3. Verschluss nach Anspruch 1, dadurch gekennzeichnet, dass der Anschlag aus einem auf dem Träger (11) vorgesehenen Schieber (34) besteht, der sich beim Bewegen des Drehhakens (23) in Schliessstellung unter diesen schiebt.

4. Verschluss nach Anspruch 3, dadurch gekennzeichnet, dass der Schieber (34) durch eine Feder in Richtung des Drehhakens (23) geschoben wird.

5. Verschluss nach Anspruch 3, dadurch gekennzeichnet, dass der Schieber (34) durch ein einerseits an ihm und andererseits am Handhebel (15) angelenktes Schubglied (35) beim Schliessen des Handhebels (15) unter den Drehhaken (23) geschoben wird.

6. Verschluss nach einem der vorhergehenden Ansprüche, dadurch gekennzeichnet, dass der Schliessmechanismus ein Federglied (17) enthält.

7. Verschluss nach Anspruch 6, dadurch gekennzeichnet, dass das Federglied (17) zwischen der Anlenkachse (14) des Handhebels (15) und dem Träger (11) angeordnet ist.

8. Verschluss nach einem der vorhergehenden Ansprüche, dadurch gekennzeichnet, dass eine Justiereinrichtung vorgesehen ist, mit der die Endlage des Drehhakens (23) in Schliessstellung verstellbar ist.

9. Verschluss nach einem der vorhergehenden Ansprüche, dadurch gekennzeichnet, dass der Träger als Einbauwanne (11) ausgebildet ist.

## Claims

1. Rotary bolt tensioning fastener for a movable body part of trucks, containers and the like, comprising a two-armed rotary bolt which is rotatably mounted on a support (11), adapted to be turned behind a counter element of a fixed body part, comprises a closure arm and a crank arm (25) and by a hand lever (15) articulately connected to the support (11) is rotatable via a connecting member (21) articulately connected on the one hand to the crank arm (25) and on the other to the hand lever (15), the swivel pin (24) of the rotary bolt extending parallel to the surface of the movable body part and the hand lever (15) being held down in the closure position by an over dead-centre position of the articulation points (14, 20, 22), characterized in that the closure arm is constructed as rotary hook (23), that the swivel pin (24) of the rotary bolt is mounted in slots (26) of the support or the rotary bold encloses said pin with a slot, the slots extending in the direction of the support or rotary bolt, that the length of the connecting member (21) between the hand lever (15) and the crank arm (25) is so dimensioned that during the last part of the closure operation a relative movement occurs between slot (26) and swivel pin (24), and that the rotary bolt in the closure position is fixed by a stop (33 or 34) against rotary movement.

2. Fastener according to claim 1, characterized in that the stop consists of a holding-down means (33) on the support (11) beneath which the crank arm (25) or a member (22) connected thereto engages in the closure position.

3. Fastener according to claim 1, characterized in that the stop consists of a slide (34) which is provided on the support (11) and which on movement of the rotary hook (23) in the closure position slides under said hook.

4. Fastener according to claim 3, characterized in that the slide (34) is pushed by a spring in the direction of the rotary hook (23).

5. Fastener according to claim 3, characterized in that the slide (34) is pushed on closure of the hand lever (15) beneath the rotary hook (23) by a push member (35) articulately connected on the one hand to said slide and on the other to said hand lever (15).

6. Fastener according to any one of the preceding claims, characterized in that the closure mechanism includes a spring member (17).

7. Fastener according to claim 6, characterized in that the spring member (17) is disposed between the articulation axis (14) of the hand lever (15) and the support (11).

8. Fastener according to any one of the preceding claims, characterized in that an adjusting means is provided with which the end position of the rotary hook (23) in the closure position can be adjusted.

9. Fastener according to any one of the preceding claims, characterized in that the support is constructed as fixture trough (11).

## Revendications

1. Fermeture à verrou rotatif de blocage équipant une partie mobile de la superstructure de véhicules poids-lourds, de conteneurs et objets analogues, comportant un verrou rotatif à deux bras qui est monté à rotation sur un support (11), peut s'engager par rotation derrière un élément complémentaire d'une partie fixe de la superstructure, comprend un bras de fermeture et un bras (25) de manivelle et peut être mis en rotation par un levier manuel (15) articulé sur le support (11), par l'intermédiaire d'un organe de liaison (21) articulé d'une part sur le bras (25) de manivelle et d'autre part sur le levier manuel (15), l'axe de rotation (24) dudit levier rotatif s'étendant parallèlement à la face supérieure de la partie mobile de la superstructure, et ledit levier manuel (15) étant maintenu abaissé, en état de fermeture, par une position des points d'articulation (14, 20, 22) excédant le point mort, fermeture caractérisée par le fait que le bras de fermeture est réalisé sous la forme d'un crochet rotatif (23); par le fait que l'axe (24) de rotation du verrou rotatif est monté dans des trous oblongs (26) du support ou bien que ledit verrou rotatif entoure cet axe de rotation par un trou oblong, lesdits trous oblongs s'étendant en direction du support ou du verrou rotatif, respectivement; par le fait que la longueur de l'organe de liaison (21), entre le levier manuel (15) et le bras (25) de manivelle, est dimensionnée de telle sorte qu'il s'opère un mouvement relatif du trou oblong (26) et de l'axe (24) de rotation au cours de la dernière phase du processus de fermeture; et par le fait que, dans la position fermée, un mouvement rotatoire du verrou rotatif est interdit par l'intermédiaire d'une butée (33 ou 34).

2. Fermeture selon la revendication 1, caractérisée par le fait que la butée consiste en un dispositif de maintien en position basse (33) qui est situé sur le support (11) et au-dessous duquel le bras (25) de manivelle ou une pièce (22) reliée à ce bras s'engage dans la position fermée.

3. Fermeture selon la revendication 1, caractérisée par le fait que la butée consiste en un coulisseau (34) qui est prévu sur le support (11), et s'engage par coulissement au-dessous du crochet rotatif (23) lors du mouvement de ce crochet à la position fermée.

4. Fermeture selon la revendication 3, caractérisée par le fait que le coulisseau (34) est poussé en direction du crochet rotatif (23) par l'intermédiaire d'un ressort.

5. Fermeture selon la revendication 3, caractérisée par le fait que le coulisseau (34) est poussé au-dessous du crochet rotatif (23), lors de la fermeture du levier manuel (15), par un organe de poussée (35) articulé d'une part sur ledit coulisseau et, d'autre part, sur ledit levier manuel (15).

6. Fermeture selon l'une quelconque des revendications précédentes, caractérisée par le fait que le mécanisme de fermeture renferme un organe élastique (17).

7. Fermeture selon la revendication 6, caractérisée par le fait que l'organe élastique (17) est intercalé entre le support (11) et l'axe (14) d'articulation du levier manuel (15).

8. Fermeture selon l'une quelconque des revendications précédentes, caractérisée par le fait qu'elle comporte un dispositif d'ajustement au moyen duquel la position extrême du crochet rotatif (23) peut être réglée en état de fermeture.

9. Fermeture selon l'une quelconque des revendications précédentes, caractérisée par le fait que le support est réalisé sous la forme d'une cuvette d'incorporation (11 ).
